# EUROPÄISCHE PATENTSCHRIFT

(11) **EP 1 410 990 B1**
(45) Veröffentlichungstag und Bekanntmachung des Hinweises auf die Patenterteilung: **12.04.2006**
(21) Anmeldenummer: 03405702.6
(22) Anmeldetag: 29.09.2003
(51) Int. Cl.: B65B 13/18

(54) **Schneidwerkzeug für ein Umreifungsgerät und Verfahren zu dessen Herstellung**
Cutting tool for a bundling device and method for its manufacturing
Outil de coupe pour un appareil de cerclage ainsi que le procédé pour sa fabrication

(30) Priorität: 18.10.2002 CH 17422002
(43) Veröffentlichungstag der Anmeldung: 21.04.2004
(73) Patentinhaber: Orgapack GmbH, 8953 Dietikon (CH)
(72) Erfinder: Finzo, Flavio, 5436 Würenlos (CH)
(74) Vertreter: Klein, Friedrich Jürgen

(56) Entgegenhaltungen:
- EP-A- 1 106 338
- CH-A- 643 771
- DE-A- 10 026 198
- GB-A- 2 118 265
- US-B1- 6 345 648

## Beschreibung

Die Erfindung betrifft eine Schneideeinrichtung für Umreifungsgeräte zur Umreifung von Packgut mit einem Band, insbesondere wenn das Umreifungsgerät eine mit einem Spannantrieb wirkverbundene Spanneinrichtung zum Spannen des Bandes, eine Verschlusseinrichtung zum Verschliessen von zwei Bandenden eines Bandes und/oder mehrere Rücklaufsperren zur Fixierung des Bandes im Umreifungsgerät, aufweist. Weiterhin betrifft die Erfindung ein Schneidwerkzeug für eine solche Schneideeinrichtung sowie ein Verfahren zur Herstellung eines solchen Schneidwerkzeuges.

Die Erfindung bezieht sich in erster Linie auf tragbare, mobile, d.h. nicht stationäre und fest installierte, Umreifungsgeräte, die vorzugsweise elektrisch angetrieben sind.

Zur Erläuterung des Standes der Technik wird zunächst einmal auf ein Umreifungsgerät nach der EP-A-0 997 377 hingewiesen. Das Schneidgerät wird nämlich typischerweise in einem solchen oder ähnlichen Umreifungsgerät eingesetzt werden. Die Ausführungen der EP-A-0 997 377 dienen also als Hinweis für den Fachmann zu den - hier nicht betroffenen - Details eines Umreifungsgerät. Der Offenbarungsgehalt der EP wird folglich durch Referenznahme vollumfänglich in diese Beschreibung übernommen, soweit nicht Details bezüglich der Scheideeinrichtung verbessert werden sollen.

Bei derartigen Geräten wie in der EP-A-0 997 377 wird üblicherweise eine Scheideeinrichtung mit einem Werkzeug verwendet, wie in Figur 1 dargestellt ist. Das Messer hat dort eine in etwa kammartige Zahnstruktur, bei dem die Zähne einen Öffnungswinkel von 70.5° aufweisen. Ein solches Messer wird hergestellt durch das Fräsen mit einem 90°-Fräser an einer um 45° geneigten Fläche. Dadurch entsteht ein relativ stumpfer Zahn, der in beiden Schneidrichtungen die gleichen Kräfte auf das zu schneidende Band überträgt. Die Flächen der Schneidzähne erzeugen dabei eine Kraftkomponente, die das Band vom Messer wegstösst. Ein ähnliches Schneidwerkzeug gemäss dem hier beschriebenen Stand der Technik ist aus der EP-A-1106338 bekannt.

Es hat sich beim Einsatz eines solchen Schneidmessers herausgestellt, dass ein solcher, relativ stumpfer Zahn das Band teilweise kratzt, anstatt es zu schneiden. Dies ist nachteilig.

In der DE-A-10026198 wird eine Vorrichtung zum Spannen und Verschliessen von Kunststoff-Umreifungsbändern offenbart, bei der die Profilierung aus ersten etwa in Achsrichtung des Spannrades verlaufenden Quer-Profilrillen und aus zweiten in Umfangsrichtung verlaufenden Umfangs-Profilrillen besteht, wobei die Quer-Profilrillen eine geringere Nuttiefe aufweisen, als die Umfangs-Profilrillen. Durch diese Anordnung sollen am Umfang des Spannrades Spannzähne ausgebildet werden, die schon bei geringer Anstellkraft zwischen Spannplatte und Spannrad bis zur Tiefe der Quer-Profilrillen in das Band eindringen und eine Übertragung hoher Spannkräfte gewährleisten soll, die vorstehend bereits umrissene Aufgabe der vorliegenden Erfindung wird durch die Offenbarung der DE-A-10026198 - wie auch durch die Offenbarung der CH-643771, bei der eine Haltebacke und eine Schwingbacke mit einer Verzahnung versehen ist und bei der vorgeschlagen wird, mit einem feststehenden Messer durch Bewegung der Schwingbacke zu schneiden - aber nicht gelöst.

Der Erfindung liegt also die Aufgabe zugrunde, ein Umreifungsgerät mit einer Schneideeinrichtung zu versehen, die die vorstehend genannten Nachteile des Standes der Technik vermeidet. Eine solche Schneidevorrichtung soll insbesondere ein Wegstossen des Bandes vermeiden.

Diese Aufgabe wird nach der vorliegenden Erfindung dadurch gelöst, dass bei einem eingangs erwähnten Umreifungsgerät ein Schneidmesser gemäss Anspruch 1 zum Einsatz kommt. Dabei haben die Massnahmen der Erfindung zunächst einmal zur Folge, dass das obere Band sauber durchtrennt werden kann, während das untere Band nicht verletzt wird. Dies geschieht dadurch, dass die Schneidzähne des Schneidwerkzeuges jeweils eine in etwa senkrecht zur Schneidkante und eine dazu geneigte Schneidfläche aufweisen. Die geneigte Schneidfläche schneidet das Band, wenn sich das Messer gegen das Gehäuse bewegt und zieht daher das Band gegen den Anschlag am Gehäuse.

Es hat sich als günstig erwiesen, wenn es beibehalten wird, die Verzahnung unter einem Winkel von ca. 45° zu fräsen, wobei mit einem 30°-Fräser eine in etwa senkrechte Schneidkante sowie eine mit einem Winkel von ca. 37° bis 42°, vorzugsweise von ca. 39,2° geneigte Schneidfläche entsteht.

Die Erfindung betrifft zudem ein Schneidwerkzeug für eine Schneideeinrichtung gemäss dem vorstehend Beschriebenen. Ein solches Werkzeug hat die beschriebenen Vorteile beim Einsatz in einer Schneideeinrichtung für ein Umreifungsgerät.

Weiterhin betrifft die Erfindung ein Verfahren zum Herstellen eines solchen Werkzeuges.

Weitere bevorzugte Ausgestaltungen der Erfindung ergeben sich aus den abhängigen Ansprüchen.

Die vorgenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und technischen Konzeption keinen besonderen Ausnahmebedingungen, so dass die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der dazugehörigen Zeichnungen, in denen - beispielhaft - eine Vorrichtung und ein dazugehöriger Verfahrensablauf zur vorliegenden Erfindung erläutert wird.

Es zeigen:
- Fig. 1: ein Schneidwerkzeug gemäss der vorliegenden Erfindung in Ansicht von hinten;
- Fig. 2: das Schneidwerkzeug gemäss Fig. 1 von der Seite;
- Fig. 3: das Schneidwerkzeug nach Fig. 1 von vorne;
- Fig. 4: eine Ansicht auf die Schneidkante des Schneidwerkzeuges nach den Fig. 1 bis 3;
- Fig. 5: eine Detailzeichnung zu Fig. 4 in vierfacher Vergrösserung;
- Fig. 6: eine erste perspektivische Darstellung des Schneidwerkzeuges nach Fig. 1 bis 5 als Teilansicht;
- Fig. 7: eine vergrösserte Detailzeichnung nach Fig. 6;
- Fig. 8: eine zweite perspektivische Detailzeichnung des Schneidwerkzeuges nach Fig. 1 bis 5 als Teilansicht;
- Fig. 9: eine dritte perspektivische Detailzeichnung des Schneidwerkzeuges nach Fig. 1 bis 5 in Gesamtdarstellung;
- Fig. 10: eine Vorderansicht des Werkzeuges nach dem Stand der Technik;
- Fig. 11: eine Seitenansicht des Werkzeuges nach dem Stand der Technik nach Fig. 10;
- Fig. 12: eine Ansicht auf die Schneidkante des Schneidwerkzeuges gemäss dem Stand der Technik nach den Fig. 10 und 11;
- Fig. 13: eine perspektivische Darstellung des Schneidwerkzeuges gemäss dem Stand der Technik nach den Fig. 10 bis 12 als Teilansicht;
- Fig. 14: eine Darstellung eines typischen Fräswerkzeuges zur Herstellung des Schneidwerkzeugs nach Figur 1 bis 9;
- Fig. 15: eine Vergrösserung eines Ausschnittes aus Figur 14.

Zur Erläuterung des bevorzugten Ausführungsbeispieles soll zunächst einmal auf ein Umreifungsgerät nach der EP-A-0 997 377 hingewiesen werden. Das Schneidgerät wird nämlich typischerweise in einem solchen oder ähnlichen Umreifungsgerät eingesetzt werden. Die Ausführungen der EP-A-0 997 377 dienen also als Hinweis für den Fachmann zu den - hier nicht betroffenen - Details eines Umreifungsgerät. Der Offenbarungsgehalt der EP-A-0 997 377 wird folglich durch Referenznahme vollumfänglich in diese Beschreibung übernommen, soweit nicht Details bezüglich der Scheideeinrichtung verbessert werden sollen.

In Figur 1 ist das erfindungsgemässe Schneidwerkzeug als Ganzes mit 100 bezeichnet. Es weist im oberen Teil einen Block 10 auf, an den sich im unteren Teil - wenn man das Schneidwerkzeug 100 von hinten betrachtet - die Schneidkante 20 anschliesst. Im oberen Teil ist eine Hilfseinrichtung 110 zum Einspannen des Schneidwerkzeuges dargestellt.

Die Schneidkante 20 weist bei einer Betrachtung von hinten - wie in Fig. 1 dargestellt - Schneidzähne 30 auf, deren eine Projektion 22 im Wesentlichen senkrecht zur Schneidkante 20 ausgebildet ist, während die andere Projektion 24 einen Winkel von α₁ = 39,2° zur Schneidkante 20 einnimmt.

In Figur 2 ist das Schneidwerkzeug 100 von der Seite dargestellt. Hier ist zu erkennen, dass der Block 10 sich zum Bereich der Schneidkante 20 hin kreisbogenförmig mit einer Einbuchtung 120 verjüngt. Die Projektion der Schneidzähne 30 in Richtung parallel zu der Schneidkante 20 weist im Ausführungsbeispiel einen Winkel von α₂ = 30° auf.

Die Vorderseite des Schneidwerkzeuges ist in Fig. 3 dargestellt. Wiederum ist die eine Projektion 22 der Schneidzähne 30 im Wesentlichen senkrecht zur Schneidkante 20 ausgebildet, während die andere Projektion 24 einen Winkel von α₁ = 39,2° zur Schneidkante 20 einnimm§t. In dieser Darstellung ist zu erkennen, dass die Schneidzähne 30 auch Flächen aufweisen, die nicht parallel zur Projektionsebene - nach vorn oder nach hinten - verlaufen.

In Figur 4 und Figur 5 ist eine Aufsicht auf die Schneidkante 20 des vorliegenden Ausführungsbeispiels dargestellt. Um die Geometrie des vorliegenden Ausführungsbeispiels besser verstehen zu können, sind in Figur 6 bis 9 perspektivische Darstellungen des Schneidwerkzeuges 100 dargestellt.

In Figur 10 ist ein Schneidwerkzeug 200 gemäss dem Stand der Technik dargestellt, wobei die Darstellung Figur 3 des erfinderischen Schneidwerkzeuges entspricht. Der Abstand der Schneidzähne 230 ist beim Stand der Technik u = 0,75 mm und die - symmetrischen - Schneidzähne öffnen sich unter einem Winkel ε von 70,5°. Der Block 210 des Schneidwerkzeuges 200 gemäss dem Stand der Technik entspricht dem Block 10 des erfinderischen Schneidwerkzeuges 100. In Figur 11 ist dementsprechend das Schneidwerkzeug 200 mit einer Draufsicht auf die Zahnreihe und in Fig. 12 eine Seitenansicht des Schneidwerkzeuges 200 dargestellt, wobei dort der Winkel, mit dem die Zähne verjüngt sind, β₂ - 45° anstelle von α₂ = 30° gemäss der vorliegenden Erfindung ist. Eine perspektivische Darstellung des Schneidwerkzeuges gemäss dem Stand der Technik ist in Figur 13 gezeigt.

In Figur 14 ist ein typischer Mehrscheibenfräser 300 zur Herstellung des Schneidwerkzeuges 100 gemäss dem Ausführungsbeispiel zur vorliegenden Erfindung gezeigt. Dieser Fräser wird um einen Winkel δ von 45° gedreht benutzt, um das Schneidwerkzeug zu fräsen. Die Fräselemente 310 sind hier um z = 0,8 mm entfernt und als Sägezahnelemente mit einem spitzen Winkel von γ = 30° ausgebildet. Diese Details sind in Figur 15 gezeigt.

## Patentansprüche

1. Umreifungsgerät zur Umreifung von Packgut mit einem Band, insbesondere wenn das Umreifungsgerät eine mit einem Spannantrieb wirkverbundene Spanneinrichtung zum Spannen des Bandes, eine Verschlusseinrichtung zum Verschliessen von zwei Bandenden eines Bandes und/oder mehrere Rücklaufsperren zur Fixierung des Bandes am Umreifungsgerät, aufweist, wobei das Umreifungsgerät eine Schneideeinrichtung zum Abschneiden des Bandendes nach dem Umreifungsvorgang umfasst,
**dadurch gekennzeichnet, dass**
- die Schneideeinrichtung des Umreifungsgerätes ein Schneidwerkzeug mit einer, an seiner Schneidfläche nebeneinander angeordnete Vielzahl von Schneidzähnen aufweist, bei dem die Projektion der Schneidzähne auf eine Ebene senkrecht zur Schneidkante des Schneidwerkzeuges eine im Wesentlichen zur Schneidkante des Schneidwerkzeuges senkrechte Schneidfläche sowie eine unter einem Winkel (α₁) von 30° bis 50° geneigte Schneidfläche, vorzugsweise von 37° bis 42° und höchst vorzugsweise von ca. 39,2° aufweist.

2. Schneideeinrichtung, vorzugsweise zum Einsatz in einem Umreifungsgerät zur Umreifung von Packgut mit einem Band, insbesondere wenn das Umreifungsgerät eine mit einem Spannantrieb wirkverbundene Spanneinrichtung zum Spannen des Bandes, eine Verschlusseinrichtung zum Verschliessen von zwei Bandenden eines Bandes und/oder mehrere Rücklaufsperren zur Fixierung des Bandes am Umreifungsgerät, aufweist,
**dadurch gekennzeichnet, dass**
- die Schneideeinrichtung ein Schneidwerkzeug mit einer an seiner Schneidfläche nebeneinander angeordnete Vielzahl von Schneidzähnen aufweist, bei dem die Projektion der Schneidzähne auf eine Ebene senkrecht zur Schneidkante des Schneidwerkzeuges eine im Wesentlichen zur Schneidkante des Schneidwerkzeuges senkrechte Schneidfläche sowie eine unter einem Winkel (α₁) von 30° bis 50° geneigte Schneidfläche, vorzugsweise von 37° bis 42° und höchst vorzugsweise von ca. 39,2° aufweist.

3. Schneidwerkzeug für eine Schneideinrichtung, die vorzugsweise in einem Umreifungsgerät zur Umreifung von Packgut mit einem Band eingesetzt wird, insbesondere wenn das Umreifungsgerät eine mit einem Spannantrieb wirkverbundene Spanneinrichtung zum Spannen des Bandes, eine Verschlusseinrichtung zum verschliessen von zwei Bandenden eines Bandes und/oder mehrere Rücklaufsperren zur Fixierung des Bandes am Umreifungsgerät aufweist,
**dadurch gekennzeichnet, dass**
- das Schneidwerkzeug eine nebeneinander angeordnete Vielzahl von Schneidzähnen aufweist, bei dem die Projektion der Schneidzähne auf eine Ebene senkrecht zur Schneidkante des Schneidwerkzeuges eine im Wesentlichen zur Schneidkante des Schneidwerkzeuges senkrechte Schneidfläche sowie eine unter einem Winkel (α₁) von 30° bis 50° geneigte Schneidfläche, vorzugsweise von 37° bis 42° und höchst vorzugsweise von ca. 39,2° aufweist.

4. Verfahren zum Herstellen eines Schneidwerkzeuges, insbesondere eines Schneidwerkzeuges nach einem der vorstehenden Ansprüche, bei dem eine nebeneinander angeordneten Vielzahl von Schneidzähnen eine Schneidkante ausbilden, wobei die Projektion der Schneidzähne auf eine Ebene senkrecht zur Schneidkante des Schneidwerkzeuges eine im Wesentlichen zur Schneidkante des Schneidwerkzeuges senkrechte Schneidfläche sowie eine unter einem Winkel (α₁) von 30° bis 50° geneigte Schneidfläche, vorzugsweise von 37° bis 42° und höchst vorzugsweise von ca. 39,2° aufweist,
**dadurch gekennzeichnet, dass**
die Verzahnung mit einem Winkel (γ) von ca. 30° und einem Fräswinkel (δ) von ca. 45° mit einem Scheibenfräser gefräst wird.

5. Verfahren nach Anspruch 4, **dadurch gekennzeichnet, dass** der Scheibenfräser ein mehrteiliger Scheibenfräser ist.

6. Verfahren zum Durchtrennen eines Bandes in einem Umreifungsgerät zur Umreifung von Packgut mit einem solchen Band, insbesondere wenn das Umreifungsgerät eine mit einem Spannantrieb wirkverbundene Spanneinrichtung zum Spannen des Bandes, eine Verschlusseinrichtung zum Verschliessen von zwei Bandenden eines Bandes und/oder mehrere Rücklaufsperren zur Fixierung des Bandes am Umreifungsgerät, aufweist, wobei das Umreifungsgerät eine Schneideeinrichtung zum Abschneiden des Bandendes nach dem Umreifungsvorgang umfasst,
**dadurch gekennzeichnet, dass**
- das Durchtrennen mit einer Schneideeinrichtung nach einem der vorstehenden Ansprüche durch Hin- und Herbewegen des Schneidwerkzeuges quer zur Bandlaufrichtung im Wesentlichen parallel zur Schneidkante des Schneidwerkzeuges durchgeführt wird.

## Claims

1. Strapping apparatus for strapping goods with a band, in particular if the strapping apparatus comprises a tensioning device, operatively connected to a tensioning drive, for tensioning the band, a closure device for sealing two ends of a band and/or a plurality of rewinding locks for fixing the band on the strapping apparatus, the strapping apparatus comprising a cutting device for cutting off the band end following the strapping operation,
**characterized in that**
- the cutting device of the strapping apparatus comprises a cutting tool with a multiplicity of cutting teeth arranged one beside the other on the cutting surface of the tool, in the case of which the projection of the cutting teeth onto a plane in a direction perpendicular to the cutting edge of the cutting tool has a cutting surface which is essentially perpendicular to the cutting edge of the cutting tool and a cutting surface which is inclined at an angle (α₁) in a arange from 30° to 50°, preferably from 37° to 42° and most preferably of approximately 39.2°.

2. Cutting device, preferably for use in a strapping apparatus for strapping goods with a band, in particular if the strapping apparatus comprises a tensioning device, operatively connected to a tensioning drive, for tensioning the band, a closure device for sealing two ends of a band and/or a plurality of rewinding locks for fixing the band on the strapping apparatus,
**characterized in that**
- the cutting device comprises a cutting tool with a multiplicity of cutting teeth arranged one beside the other on the cutting surface of the tool, in the case of which the projection of the cutting teeth onto a plane in a direction perpendicular to the cutting edge of the cutting tool has a cutting surface which is essentially perpendicular to the cutting edge of the cutting tool and a cutting surface which is inclined at an angle (α₁) in a range from 30° to 50°, preferably from 37° to 42° and most preferably of approximately 39.2°.

3. Cutting tool for a cutting device which is preferably used in a strapping apparatus for strapping goods with a band, in particular if the strapping apparatus comprises a tensioning device, operatively connected to a tensioning drive, for tensioning the band, a closure device for closing two ends of a band and/or a plurality of rewinding locks for fixing the band on the strapping apparatus,
**characterized in that**
- the cutting tool has a multiplicity of cutting teeth which are arranged one beside the other, in the case of which the projection of the cutting teeth onto a plane in a direction perpendicular to the cutting edge of the cutting tool has a cutting surface which is essentially perpendicular to the cutting edge of the cutting tool and a cutting surface which is inclined at an angle (α₁) in a range from 30° to 50°, preferably from 37° to 42° and most preferably of approximately 39.2°.

4. Process for producing a cutting tool, in particular a cutting tool according to one of the preceding claims, in the case of which a multiplicity of cutting teeth which are arranged one beside the other form a cutting edge, the projection of the cutting teeth onto a plane in a direction perpendicular to the cutting edge of the cutting tool having a cutting surface which is essentially perpendicular to the cutting edge of the cutting tool and a cutting surface which is inclined at an angle (α₁) in a range from 30° to 50°, preferably from 37° to 42° and most preferably of approximately 39.2°,
**characterized in that**
the toothing formation is milled by a side milling cutter at an angle (γ) of approximately 30° and a milling angle (δ) of approximately 45°.

5. Process according to Claim 4, **characterized in that** the side milling cutter is a multi-part side milling cutter.

6. Process for severing a band in a strapping apparatus for strapping goods with such a band, in particular if the strapping apparatus comprises a tensioning device, operatively connected to a tensioning drive, for tensioning the band, a closure device for closing two ends of a band and/or a plurality of rewinding locks for fixing the band on the strapping apparatus, the strapping apparatus comprising a cutting device for cutting off the band end following the strapping operation,
**characterized in that**
- the severing operation is carried out by a cutting device according to one of the preceding claims by virtue of the cutting tool being moved back and forth transversely to the band-running direction, essentially parallel to the cutting edge of the cutting tool.

## Revendications

1. Cercleur pour le cerclage de marchandises à emballer avec une bande, notamment si le cercleur comporte un dispositif de tension en liaison par interaction avec un entraînement par tension pour tendre la bande, un dispositif de fermeture pour fermer deux extrémités d'une bande et/ou plusieurs dispositifs antiretour pour fixer la bande sur le cercleur, le cercleur comportant un dispositif de coupe pour couper l'extrémité de la bande après le processus de cerclage,
**caractérisé en ce que**
- le dispositif de coupe du cercleur comporte un outil de coupe avec une pluralité de dents coupantes disposées côte à côte sur sa surface de coupe, sur lequel la projection des dents coupantes sur un plan perpendiculaire à l'arête de coupe de l'outil de coupe présente une surface de coupe sensiblement perpendiculaire à l'arête de coupe de l'outil de coupe, ainsi qu'une surface de coupe inclinée sous un angle (α₁) de 30° à 50°, de préférence de 37° à 42° et de façon la plus préférée d'environ 39,2°.

2. Dispositif de coupe, de préférence destiné à être utilisé dans un cercleur pour le cerclage de marchandises à emballer avec une bande, notamment si le cercleur comporte un dispositif de tension en liaison par interaction avec un entraînement par tension pour tendre la bande, un dispositif de fermeture pour fermer deux extrémités d'une bande et/ou plusieurs dispositifs antiretour pour fixer la bande sur le cercleur
**caractérisé en ce que**
- le dispositif de coupe comporte un outil de coupe avec une pluralité de dents coupantes disposées côte à côte sur sa surface de coupe, sur lequel la projection des dents coupantes sur un plan perpendiculaire à l'arête de coupe de l'outil de coupe présente une surface de coupe sensiblement perpendiculaire à l'arête de coupe de l'outil de coupe, ainsi qu'une surface de coupe inclinée sous un angle (α₁) de 30° à 50°, de préférence de 37° à 42° et de façon la plus préférée d'environ 39,2°.

3. Outil de coupe pour un dispositif de coupe, qui est utilisé de préférence dans un cercleur pour le cerclage de marchandises à emballer, notamment si le cercleur comporte un dispositif de tension en liaison par interaction avec un entraînement par tension pour tendre la bande, un dispositif de fermeture pour fermer deux extrémités d'une bande et/ou plusieurs dispositifs antiretour pour fixer la bande sur le cercleur
**caractérisé en ce que**
- l'outil de coupe comporte une pluralité de dents coupantes disposées côte à côte, la projection des dents coupantes sur un plan perpendiculaire à l'arête de coupe de l'outil de coupe présentant une surface de coupe sensiblement perpendiculaire à l'arête de coupe de l'outil de coupe, ainsi qu'une surface de coupe inclinée sous un angle (α₁) de 30° à 50°, de préférence de 37° à 42° et de façon la plus préférée d'environ 39,2°.

4. Procédé de fabrication d'un outil de coupe, notamment d'un outil de coupe selon l'une quelconque des revendications précédentes, sur lequel une pluralité de dents coupantes disposées côte à côte forment une arête de coupe, la projection la projection des dents coupantes sur un plan perpendiculaire à l'arête de coupe de l'outil de coupe présentant une surface de coupe sensiblement perpendiculaire à l'arête de coupe de l'outil de coupe, ainsi qu'une surface de coupe inclinée sous un angle (α₁) de 30° à 50°, de préférence de 37° à 42° et de façon la plus préférée d'environ 39,2,
**caractérisé en ce que**
- on fraise la denture sous un angle (γ) d'environ 30° et un angle de fraisage (δ) d'environ 45°, à l'aide d'une fraise à disque.

5. Procédé selon la revendication 4, **caractérisé en ce que** la fraise à disque est une fraise à disque en plusieurs éléments.

6. Procédé de sectionnement d'une bande dans un cercleur pour le cerclage de marchandises à emballer avec une bande de ce type, notamment si le cercleur comporte un dispositif de tension en liaison par interaction avec un entraînement par tension pour tendre la bande, un dispositif de fermeture pour fermer deux extrémités d'une bande et/ou plusieurs dispositifs antiretour pour fixer la bande sur le cercleur, le cercleur comportant un dispositif de coupe pour couper une extrémité de bande après le processus de cerclage,
**caractérisé en ce que**
- on procède au sectionnement à l'aide d'un dispositif de coupe selon l'une quelconque des revendications précédentes, par déplacement aller et retour de l'outil de coupe, à la transversale de la direction de déplacement de la bande, sensiblement à la parallèle de l'arête de coupe de l'outil de coupe.
